# EUROPÄISCHE PATENTANMELDUNG

(11) **EP 3 913 175 A1**
(43) Veröffentlichungstag der Anmeldung: **24.11.2021**
(21) Anmeldenummer: 21174724.1
(22) Anmeldetag: 19.05.2021
(51) Int. Cl.: E05B 65/00, E05B 13/00, E05B 13/10, E05B 15/00

(54) **BETÄTIGUNGSEINRICHTUNG FÜR EIN SCHLOSS SOWIE SCHLOSSSYSTEM MIT EINER DERARTIGEN BETÄTIGUNGSEINRICHTUNG**

(30) Priorität: 22.05.2020 DE 102020113825
(71) Anmelder: Hermat-Metallwaren B. Prost GmbH, 92256 Hahnbach (DE)
(72) Erfinder: Ruhland, Jörg, Guangdong, 528311 (CN)
(74) Vertreter: advotec.

(57) **Zusammenfassung**

Es wird eine Betätigungseinrichtung für ein Schloss vorgeschlagen mit einer Schlossnuss (18), umfassend einen Mehrkantstift (28), der einen ersten Endbereich, an dem eine erste Handhabe (24) angeordnet ist, und einen zweiten Endbereich aufweist, an dem eine zweite Handhabe (26) angeordnet ist. Der Mehrkantstift (28) ist mehrteilig ausgebildet und umfasst einen Basisstift (32) und einen Schieber (34) umfasst, der gegenüber dem Basisstift (32) parallel zur Achse des Mehrkantstifts (28) zwischen einer Eingriffsstellung, in der er mit der Schlossnuss (18) in Eingriff bringbar ist, und einer Sperrstellung verstellbar ist, in der der Mehrkantstift (28) gegenüber der Schlossnuss (18) verdrehbar ist.

## Beschreibung

Die Erfindung betrifft eine Betätigungseinrichtung für ein Schloss mit einer Schlossnuss, umfassend die Merkmale des Oberbegriffs des Patentanspruchs 1, sowie ein Schließsystem zur Montage an einem Türblatt mit einer derartigen Betätigungseinrichtung.

Es ist aus der Praxis bekannt, zur Betätigung eines Schlosses einer Tür als Türgriffe ausgebildete Handhaben einzusetzen, die an beiden Großflächen der Tür angeordnet sind und über einen Mehrkantstift miteinander verbunden sind. Die Handhaben sind auf dem Mehrkantstift drehfest angeordnet, so dass eine synchrone Verstellbewegung bei Betätigung einer der Handhaben erfolgt. Der Mehrkantstift durchgreift eine Schlossnuss eines Einsteckschlosses, welches in eine korrespondierende Schlossaufnahme des Türblatts eingesetzt ist. Die Schlossnuss stellt eine Mehrkantaufnahme dar, mit der der Mehrkantstift form- und kraftschlüssig in Eingriff steht. Der Mehrkantstift ist in der Regel als Vierkantstift ausgebildet, so dass die Schlossnuss eine Vierkantaufnahme bildet. Insbesondere bei Türen sanitärer Räume, wie Bädern oder Toiletten, kann es erforderlich sein, den betreffenden Raum von innen zu sichern. Hierzu sind verschiedene Schließmechanismen bekannt. Beispielsweise kann ein Schloss eingesetzt werden, das einen Riegel aufweist, welcher mittels eines Schlüssels betätigbar ist.

Der Erfindung liegt die Aufgabe zugrunde, eine Betätigungseinrichtung für ein Schloss zu schaffen, die eine Verriegelung einer Tür ermöglicht, ohne dass hierzu ein Schlossriegel mittels eines Schlüssels oder dergleichen betätigt werden müsste.

Diese Aufgabe ist erfindungsgemäß durch die Betätigungseinrichtung mit den Merkmalen des Patentanspruchs 1 gelöst.

Gemäß der Erfindung wird also eine Betätigungseinrichtung für ein Schloss mit einer Schlossnuss vorgeschlagen, umfassend einen Mehrkantstift, der einen ersten Endbereich, an dem eine erste Handhabe angeordnet ist, und einen zweiten Endbereich aufweist, an dem eine zweite Handhabe angeordnet ist. Der Mehrkantstift ist mehrteilig ausgebildet und umfasst einen Basisstift und einen Schieber, der gegenüber dem Basisstift parallel zur Achse des Mehrkantstifts zwischen einer Eingriffsstellung, in der er mit der Schlossnuss in Eingriff bringbar ist, und einer Sperrstellung verstellbar ist, in der der Mehrkantstift gegenüber der Schlossnuss verdrehbar ist.

Der Schieber der Betätigungseinrichtung nach der Erfindung stellt also den Formschluss zwischen dem Mehrkantstift und der Schlossnuss her. Wenn eine Betätigung der Schlossnuss mittels einer Handhabe verhindert werden soll, kann der Schieber bezüglich der Schlossnuss außer Eingriff gebracht werden. Dies entspricht dann der Sperrstellung des Schiebers, in welcher der Mehrkantstift gegenüber der Schlossnuss verdrehbar ist, so dass bei einer Betätigung einer der Handhaben über den Mehrkantstift kein Drehmoment in die Schlossnuss eingetragen werden kann.

Bei einer bevorzugten Ausführungsform der Betätigungseinrichtung nach der Erfindung umfasst der Schieber einen Eingriffsabschnitt, der in der Eingriffsstellung mit der Schlossnuss in Eingriff bringbar ist, und einen gegenüber dem Eingriffsabschnitt verjüngten Sperrabschnitt, der in der Sperrstellung gegenüber der Schlossnuss verdrehbar ist. Zum Erreichen der Sperrstellung wird also der verjüngte Sperrabschnitt in die Schlossnuss verlagert, wohingegen in der Eingriffsstellung, in der die Schlossnuss mittels einer der Handhaben betätigbar ist, der Eingriffsabschnitt des Schiebers in der Schlossnuss angeordnet ist.

Um eine positionsgenaue Verlagerung des Schiebers beim Verstellen zwischen der Eingriffsstellung und der Sperrstellung zu gewährleisten, ist es vorteilhaft, wenn der Basisstift eine Führungsbahn für den Schieber hat. Denkbar ist es natürlich auch, dass die Führungsbahn durch entsprechende Abkantungen oder dergleichen, die an dem Schieber selbst ausgebildet sind, realisiert ist.

Bei einer speziellen Ausführungsform der Betätigungseinrichtung nach der Erfindung weist der Basisstift eine Verjüngung auf, in deren Bereich der Eingriffsabschnitt und der Sperrabschnitt des Schiebers angeordnet sind. Damit ist der Wirkbereich des Schiebers stets in einem definierten Bereich des Basisstifts angeordnet.

Um den Schieber zwischen seinen Endstellungen, das heißt zwischen der Sperrstellung und der Eingriffsstellung verlagern zu können, umfasst er zweckmäßigerweise ein Betätigungselement, das an der ersten Handhabe angeordnet ist und manuell betätigbar ist. Die erste Handhabe ist damit vorzugsweise die Handhabe, die an der Türseite angeordnet ist, die in Richtung des zu sichernden Raums weist.

Beispielsweise ist das Betätigungselement ein Zapfen, der vorzugsweise bezüglich der Drehachse des Mehrkantstifts eine radiale Ausrichtung hat, in einem Langloch der ersten Handhabe geführt ist und eine Wandung der Handhabe durchgreift. Denkbar ist es aber auch, dass das Betätigungselement an der Stirnseite aus der ersten Handhabe austritt und von einem Nutzer manuell greifbar ist.

Bei einer bevorzugten Ausführungsform der Betätigungseinrichtung nach der Erfindung wirkt der Schieber auf der Seite der zweiten Handhabe mit einer Notentriegelungseinrichtung zusammen. Damit ist gewährleistet, dass in einem Notfall eine Tür geöffnet werden kann, auch wenn der Schieber zunächst seine Sperrstellung einnimmt und eine Betätigung der Schlossnuss mittels der zweiten Handhabe nicht möglich ist.

Bei einer speziellen Ausführungsform der Betätigungseinrichtung nach der Erfindung umfasst die Notentriegelungseinrichtung eine Hülsenanordnung, die ein Werkzeugansatzelement aufweist. Die Hülsenanordnung ist insbesondere von außen zugänglich, so dass ein Werkzeug, wie ein Schraubendreher oder dergleichen an dem Werkzeugansatzelement angesetzt werden kann und durch Verdrehen der Hülsenanordnung der Schieber aus der Sperrstellung in die Eingriffsstellung gebracht werden kann. Dann kann auch wieder die Schlossnuss durch Betätigung der zweiten Handhabe verdreht und die Tür geöffnet werden. Die Hülsenanordnung kann mittels einer Rückstellfeder in Richtung einer Nulllage vorgespannt sein, so dass sie sich nach einer Betätigung selbsttätig in ihre Ausgangsstellung zurückstellt

Bei einer speziellen Ausführungsform umfasst die Hülsenanordnung eine Stellfläche, die mit einer Stellgegenfläche zusammenwirkt, die an dem Schieber ausgebildet ist. Bei einem Drehen der Hülsenanordnung wirken die Stellfläche und die Stellgegenfläche so zusammen, dass der Schieber von der Hülsenanordnung weggedrückt wird.

Beispielsweise ist die Stellgegenfläche an einer Stirnseite des Schiebers ausgebildet, die vorzugsweise von einem Schieberaufsatz gebildet ist. Dankbar ist es natürlich auch, dass die Stellgegenfläche ohne Aufsatz an dem Schieber realisiert ist.

Die Stellfläche und die Stellgegenfläche können jeweils an einem keilartigen Abschnitt ausgebildet sein, der eine Ausnehmung aufweist, in die der Basisstift eingreift.

Um die Notentriegelungseinrichtung an verschiedene Geometrien von Handhaben anpassen zu können, ist es vorteilhaft, wenn die Hülsenanordnung eine Innenhülse und eine Außenhülse umfasst, die gegenüber der Innenhülse drehfest angeordnet ist und in axialer Richtung verlagerbar ist. Die Außenhülse bildet beispielsweise das Werkzeugansatzelement, an das ein Werkzeug ansetzbar ist. Je nach Geometrie der zweiten Handhabe kann die Einstecktiefe der Innenhülse in die Außenhülse variieren. Die Position der mit dem Schieber zusammenwirkenden Hülse gegenüber dem Basisstift ist festgelegt. Ferner kann die Außenhülse einen Ringbund oder sonstigen Absatz aufweisen, über den sie von Innen an einem Gegenlager der zweiten Handhabe anliegt. Zudem kann die Außenhülse mittels einer Feder gegen das Gegenlager gedrückt sein, die sich an der Innenhülse abstützt.

Der Basisstift greift bei einer speziellen Ausführungsform der Betätigungseinrichtung nach der Erfindung in die Hülsenanordnung ein, wobei die Hülsenanordnung gegenüber dem Basisstift verdrehbar ist und vorzugsweise an dem Basisstift in axialer Richtung gesichert ist.

Die Erfindung hat auch ein Schließsystem zur Montage an einem Türblatt zum Gegenstand, das ein Schloss mit einer Schlossnuss sowie eine Betätigungseinrichtung der vorstehend beschriebenen Art umfasst. Der Mehrkantstift der Betätigungseinrichtung durchgreift die Schlossnuss, wobei der Schieber gegenüber dem Basisstift derart parallel zur Achse des Mehrkantstifts verschiebbar ist, dass er in der Eingriffsstellung mit der Schlossnuss in Eingriff steht und in der Sperrstellung gegenüber der Schlossnuss verdrehbar ist.

Weitere Vorteile und vorteilhafte Ausgestaltungen des Gegenstandes der Erfindung sind der Beschreibung, der Zeichnung und den Patentansprüchen entnehmbar.

Ein Ausführungsbeispiel eines Schlosssystems nach der Erfindung ist in der Zeichnung schematisch vereinfacht dargestellt und wird in der nachfolgenden Beschreibung näher erläutert. Es zeigt:
- Figur 1: eine perspektivische Darstellung eines Türblatts mit einem Schloss und einer Betätigungseinrichtung für das Schloss in Explosionsdarstellung;
- Figur 2: einen Längsschnitt durch die Betätigungseinrichtung im zusammengebauten Zustand;
- Figur 3: eine Draufsicht auf einen Basisstift eines Mehrkantstifts der Betätigungseinrichtung;
- Figur 4: einen Längsschnitt durch den Basisstift entlang der Linie IV-IV in Figur 3;
- Figur 5: eine Stirnansicht des Basisstifts gemäß dem Pfeil 5 in Figur 3;
- Figur 6: eine Draufsicht auf einen Schieber des Mehrkantstifts;
- Figur 7: eine Seitenansicht des Schiebers;
- Figur 8: einen Schnitt durch den Schieber entlang der Linie VIII-VIII in Figur 7;
- Figur 9: einen Schnitt durch den Schieber entlang der Linie IX-IX in Figur 7;
- Figur 10: eine Draufsicht eines stirnseitigen Aufsatzes des Schiebers;
- Figur 11: einen Schnitt durch den Aufsatz entlang der Linie XI-XI in Figur 10;
- Figur 12: einen Betätigungszapfen des Schiebers;
- Figur 13: eine Seitenansicht einer Innenhülse einer Notentriegelungseinrichtung des Schlosssystems;
- Figur 14: einen Schnitt durch die Innenhülse entlang der Linie XIV-XIV in Figur 13;
- Figur 15: eine Seitenansicht einer Außenhülse der Notbetätigungseinrichtung;
- Figur 16: eine Stirnansicht der Außenhülse;
- Figur 17: einen Schnitt durch die Außenhülse entlang der Linie XVII-XVII in Figur 15;
- Figur 18: eine Draufsicht auf eine erste Handhabe des Schlosssystems;
- Figur 19: eine Stirnansicht einer zweiten Handhabe des Schlosssystems.

In Figur 1 ist ein Türblatt 10 dargestellt, welches mit einem in Explosionsdarstellung gezeigten Schlosssystem 12 versehen ist. Das Schlosssystem 12 umfasst ein Einsteckschloss 14, welches in eine Ausnehmung 16 des Türblatts 10 eingesteckt ist, die an einer Längskante des Türblatts 10 ausgebildet ist. Das Einsteckschloss 14 weist eine Schlossnuss 18 auf, welche eine Vierkantaufnahme bildet und über Ausnehmungen 20 zugänglich ist, die an den beiden Großflächen des Türblatts 10 ausgebildet sind.

Das Schlosssystem 12 umfasst eine Betätigungseinrichtung 22, die eine erste Handhabe 24, die an der dem zu verschließenden Raum zugewandten Großfläche des Türblatts 10 befestigt ist, und eine zweite Handhabe 26 aufweist, die an der dem zu verschließenden Raum abgewandten Großfläche des Türblatts 10 befestigt ist. Die erste Handhabe 24 ist auf einen ersten Endbereich eines Mehrkantstiftes 28 aufgesteckt und so drehfest mit diesem verbunden. Die zweite Handhabe 26 ist auf einen zweiten Endbereich des Mehrkantstiftes 28 aufgesteckt und damit ebenfalls drehfest mit diesem verbunden. Der Mehrkantstift 28 dient zur Übertragung der in die Handhaben 24 und 26 eingetragenen Verstellkräfte auf die Schlossnuss 18, so dass eine Betätigung der Handhaben 24 und 26 zu einer Betätigung einer Falle 30 des Einsteckschlosses 14 führt.

Der Mehrkantstift 28, der die Schlossnuss 18 durchgreift, ist mehrteilig ausgebildet und umfasst einen Basisstift 32, der in den Figuren 3 bis 5 in Alleinstellung dargestellt ist, und einen Schieber 34, welcher in den Figuren 6 bis 8 in Alleinstellung dargestellt ist. Der Schieber 34 liegt auf der Oberseite des Basisstifts 32 auf und ist in Führungsbahnen 36 des Basisstifts 32 so geführt, dass er parallel zur Drehachse des Mehrkantstifts 28 gegenüber dem Basisstift 32 verschiebbar ist. Zur Führung in den Führungsbahnen 36 des Basisstifts 32 weist der Schieber 34 zwei streifenartige Führungsabschnitte 38 und 40 auf, zwischen denen ein Wirkabschnitt 42 angeordnet ist. Der Wirkabschnitt 42 umfasst einen Sperrabschnitt 44 und einen Eingriffsabschnitt 46. Wie Figur 9 zu entnehmen ist, hat der Eingriffsabschnitt 46 einen U-förmigen Querschnitt, dessen Außenabmessungen und Winkel mit den Innenabmessungen der Schlossnuss 18 korrespondieren. Wenn der Eingriffsabschnitt 46 in der Schlossnuss 18 angeordnet ist und eine der Handhaben 24 und 26 betätigt wird, erfolgt eine Betätigung der Falle 30. Der Sperrabschnitt 44 hat, wie Figur 8 zu entnehmen ist, einen bogenförmigen Querschnitt, dessen Radius derart gewählt ist, dass er bei einer Anordnung in der Schlossnuss 18 und bei einer Betätigung einer der Handhaben 24 und 26 zusammen mit dem Basisstift 32 frei drehen kann, ohne dass es zu einer Betätigung der Falle 30 kommt. Diese Stellung des Schiebers 34 entspricht der Sperrstellung, wohingegen die Stellung des Schiebers 34, in der der Eingriffsabschnitt 46 in der Schlossnuss 18 angeordnet ist, der Eingriffsstellung entspricht.

Um den Schieber 34 zwischen der Eingriffsstellung und der Sperrstellung verstellen zu können, ist an dem Führungsabschnitt 38 in einem Endbereich ein Betätigungszapfen 48 in einer Bohrung 50 befestigt. Der Betätigungszapfen 48 hat eine radiale Ausrichtung und durchgreift ein Langloch 52, das an einem Schaftabschnitt der Handhabe 24 ausgebildet ist und sich parallel zur Achse des Mehrkantstifts 28 erstreckt. Damit ist der Betätigungszapfen 48 für einen Nutzer manuell greifbar. Das Langloch 52 hat eine Länge, die dem Verstellweg des Schiebers 34 zwischen der Eingriffsstellung, in der die Falle 30 betätigbar ist, und der Sperrstellung entspricht, in der der Mehrkantstift 28 bei einer Betätigung einer der Handhaben 24 und 26 in der Schlossnuss 18 leer dreht und keine Betätigung der Falle 30 erfolgt.

Um in einer Notsituation den Schieber 34 von der Seite der Handhabe 26 auf der Sperrstellung in die Eingriffsstellung bringen zu können, ist die Betätigungseinrichtung 22 mit einer Notentriegelungseinrichtung 54 versehen, welche mittels eines Schraubenziehers oder dergleichen betätigbar ist, der an einem Schlitz 56 ansetzbar ist, welcher von der Stirnseite der zweiten Handhabe 26 zugänglich ist.

Die Notentriegelungseinrichtung 54 umfasst eine Hülsenanordnung, die drehbar an einem Endbereich 58 des Basisstifts 32 gelagert ist und eine Innenhülse 60 und eine Außenhülse 62 umfasst, welche die Innenhülse 60 aufnimmt und in eine korrespondierende Aufnahme 64 der Handhabe 26 eingesteckt ist. Die Außenhülse 62 hat eine Stirnseite 66, an der der Schlitz 56 für das Werkzeug ausgebildet ist und die so geformt ist, dass sie flächenbündig mit der Oberfläche der Handhabe 26 ist, welche die Aufnahme 64 begrenzt. Des Weiteren hat die Außenhülse 62 an ihrem Umfang ein Langloch 68, das von einer Schraube 70 durchgriffen ist, welche in ein Gewinde 72 der Innenhülse 60 eingedreht ist, so dass die Innenhülse 60 und die Außenhülse 62 drehfest miteinander verbunden sind. Ein Axialversatz zwischen der Innenhülse 60 und der Außenhülse 62 ist gewährleistet. Damit können Toleranzen ausgeglichen werden. Zudem ist eine Anpassung an andere Griff- bzw. Handhabegeometrien und/oder andere Türstärken möglich.

Die Innenhülse 60 hat einen Ringbund 74, in dessen Bereich eine in Querrichtung weisende Gewindebohrung 76 angeordnet ist, in welche eine Schraube 78 eingedreht ist, die mit ihrer Stirnseite in eine Ringnut 80 eingreift, die an dem Basisstift 32 in dessen Endbereich 58 ausgebildet ist. Damit ist die Innenhülse 60 an dem Basisstift 32 gegen axialen Versatz gesichert, aber drehbar gelagert.

Der Ringbund 74 der Innenhülse 60 ist keilförmig ausgebildet und weist zwei spiegelsymmetrisch zueinander angeordnete Keilflächen 82 auf. Die beiden Keilflächen 82 sind durch ein Sackloch 84 unterbrochen, das in axialer Anordnung an der der Außenhülse 62 abgewandten Seite in die Innenhülse 60 eingebracht ist. Durch das Sackloch 84 sind im Bereich der Keilflächen 82 bogenförmigen Stellflächen 86 realisiert. Die Keilflächen 82 bilden ebenfalls Stellflächen.

Der Schieber 34 hat an der der Notentriegelungseinrichtung 54 zugewandten Stirnseite einen Aufsatz 88, welcher in den Figuren 10 und 11 in Alleinstellung dargestellt ist und auch einstückig mit dem Schieber 34 gefertigt sein könnte. Der Aufsatz 88 ist hülsenartig ausgebildet und umfasst eine Durchgangsöffnung 90, welche von dem Endbereich 58 des Basisstifts 32 durchgriffen ist, und an der Oberseite eine Ausnehmung 92, die zur festen Anbindung an den Schieber 34 dient. Bezogen auf die Nulllage des Mehrkantstifts 28, in der die Handhaben 24 und 26 unbetätigt sind, hat der Aufsatz 88 bezüglich einer vertikalen Längsmittelebene spiegelsymmetrisch zueinander angeordnete Keilflächen 94, welche durch die Durchgangsöffnung 90, die den Aufsatz 88 durchgreift, unterbrochen sind. Dadurch resultieren Stellgegenflächen 96, welche Rampen darstellen und welche mit den Keilflächen 82 der Innenhülse 60 zusammenwirken. Die Keilflächen 94 bilden Stellgegenflächen, die mit den Stellflächen der Innenhülsen 60 zusammenwirken.

Die Notbetätigungseinrichtung 54 arbeitet in nachfolgend beschriebener Weise.

Ausgehend von der Sperrstellung des Schiebers 34, in der der Mehrkantstift 28 frei in der Schlossnuss 18 drehbar ist, wird mittels eines Schraubenziehers, der in den Schlitz 56 der Außenhülse 62 angesetzt wird, die Innenhülse 60 um ihre Achse verdreht. Durch das Zusammenspiel der Keilflächen 82 und 94, der Stellflächen 86 und der Stellgegenflächen 96 wird so der Schieber 34 in Richtung der Handhabe 24 verschoben. Damit wird der Eingriffsabschnitt 46 des Schiebers 34 in die Schlossnuss 18 verschoben, wodurch wiederum bei einer Betätigung der Handhabe 26 und einer Verdrehung des Mehrkantstifts 28 die Falle 30 betätigt und das Türblatt 10 geöffnet werden kann. Die Hülsenanordnung aus der Innenhülse 60 und der Außenhülse 62 kann nun mittels des Schraubenziehers in ihre Ausgangsstellung zurückgedreht werden. Der Schieber 34 kann damit wieder mittels des Betätigungszapfens 48 zwischen der Eingriffsstellung und der Sperrstellung verstellt werden.

### Bezugszeichenliste

- 10: Türblatt
- 12: Schlosssystem
- 14: Einsteckschloss
- 16: Ausnehmung
- 18: Schlossnuss
- 20: Ausnehmungen
- 22: Betätigungseinrichtung
- 24: Handhabe
- 26: Handhabe
- 28: Mehrkantstift
- 30: Falle
- 32: Basisstift
- 34: Schieber
- 36: Führungsbahn
- 38: Führungsabschnitt
- 40: Führungsabschnitt
- 42: Wirkabschnitt
- 44: Sperrabschnitt
- 46: Eingriffsabschnitt
- 48: Betätigungszapfen
- 50: Bohrung
- 52: Langloch
- 54: Notentriegelungseinrichtung
- 56: Schlitz
- 58: Endbereich
- 60: Innenhülse
- 62: Außenhülse
- 64: Aufnahme
- 66: Stirnseite
- 68: Langloch
- 70: Schraube
- 72: Gewinde
- 74: Ringbund
- 76: Gewindebohrung
- 78: Schraube
- 80: Ringnut
- 82: Keilfläche
- 84: Sackloch
- 86: Stellfläche
- 88: Aufsatz
- 90: Durchgangsöffnung
- 92: Ausnehmung
- 94: Keilfläche
- 96: Stellgegenfläche

## Patentansprüche

1. Betätigungseinrichtung für ein Schloss mit einer Schlossnuss (18), umfassend einen Mehrkantstift (28), der einen ersten Endbereich, an dem eine erste Handhabe (24) angeordnet ist, und einen zweiten Endbereich aufweist, an dem eine zweite Handhabe (26) angeordnet ist, **dadurch gekennzeichnet, dass** der Mehrkantstift (28) mehrteilig ausgebildet ist und einen Basisstift (32) und einen Schieber (34) umfasst, der gegenüber dem Basisstift (32) parallel zur Achse des Mehrkantstifts (28) zwischen einer Eingriffsstellung, in der er mit der Schlossnuss (18) in Eingriff bringbar ist, und einer Sperrstellung verstellbar ist, in der der Mehrkantstift (28) gegenüber der Schlossnuss (18) verdrehbar ist.

2. Betätigungseinrichtung nach Anspruch 1, **dadurch gekennzeichnet, dass** der Schieber (34) einen Eingriffsabschnitt (46), der in der Eingriffsstellung mit der Schlossnuss (18) in Eingriff steht, und einen gegenüber dem Eingriffsabschnitt (46) verjüngten Sperrabschnitt (44) aufweist, der in der Sperrstellung gegenüber der Schlossnuss (18) verdrehbar ist.

3. Betätigungseinrichtung nach Anspruch 1 oder 2, **dadurch gekennzeichnet, dass** der Basisstift (32) eine Führungsbahn (36) für den Schieber (34) hat.

4. Betätigungseinrichtung nach Anspruch 3 in Verbindung mit Anspruch 2, **dadurch gekennzeichnet, dass** der Basisstift (32) eine Verjüngung aufweist, in deren Bereich der Eingriffsabschnitt (46) und der Sperrabschnitt (44) des Schiebers (34) angeordnet sind.

5. Betätigungseinrichtung nach einem der Ansprüche 1 bis 4, **dadurch gekennzeichnet, dass** der Schieber (34) ein Betätigungselement umfasst, das an der ersten Handhabe (24) angeordnet ist und manuell betätigbar ist.

6. Betätigungseinrichtung nach Anspruch 5, **dadurch gekennzeichnet, dass** das Betätigungselement einen Zapfen (48) umfasst, der in einem Langloch (52) der ersten Handhabe (24) geführt ist.

7. Betätigungseinrichtung nach einem der Ansprüche 1 bis 6, **dadurch gekennzeichnet, dass** der Schieber (34) auf der Seite der zweiten Handhabe (26) mit einer Notentriegelungseinrichtung (54) zusammenwirkt.

8. Betätigungseinrichtung nach Anspruch 7, **dadurch gekennzeichnet, dass** die Notentriegelungseinrichtung (54) eine Hülsenanordnung umfasst, die ein Werkzeugansatzelement aufweist.

9. Betätigungseinrichtung nach Anspruch 8, **dadurch gekennzeichnet, dass** die Hülsenanordnung eine Stellfläche umfasst, die mit einer Stellgegenfläche zusammenwirkt, die an dem Schieber (34) ausgebildet ist.

10. Betätigungseinrichtung nach Anspruch 9, **dadurch gekennzeichnet, dass** die Stellgegenfläche an einer Stirnseite des Schiebers (34) ausgebildet ist, die vorzugsweise von einem Aufsatz (88) gebildet ist.

11. Betätigungseinrichtung nach Anspruch 9 oder 10, **dadurch gekennzeichnet, dass** die Stellfläche und die Stellgegenfläche jeweils an einem Keilelement ausgebildet sind, das eine Ausnehmung aufweist, in die der Basisstift (32) eingreift.

12. Betätigungseinrichtung nach einem der Ansprüche 9 bis 11, **dadurch gekennzeichnet, dass** die Hülsenanordnung eine Innenhülse (60) und eine Außenhülse (62) umfasst, die drehfest gegenüber der Innenhülse (60) angeordnet ist und gegenüber der Innenhülse (60) in axialer Richtung verlagerbar ist.

13. Betätigungseinrichtung nach einem der Ansprüche 8 bis 11, **dadurch gekennzeichnet, dass** der Basisstift (32) in die Hülsenanordnung eingreift und dass die Hülsenanordnung gegenüber dem Basisstift (32) verdrehbar ist und vorzugsweise an dem Basisstift (32) in axialer Richtung gesichert ist.

14. Schließsystem zur Montage an einem Türblatt, umfassend ein Schloss mit einer Schlossnuss (18) sowie eine Betätigungseinrichtung nach einem der Ansprüche 1 bis 13, wobei der Mehrkantstift (28) die Schlossnuss (18) durchgreift und der Schieber (34) gegenüber dem Basisstift (32) parallel zur Achse des Mehrkantstifts (28) derart verschiebbar ist, dass er in der Eingriffsstellung mit der Schlossnuss (18) in Eingriff steht und in der Sperrstellung gegenüber der Schlossnuss (18) verdrehbar ist.
